# EUROPÄISCHE PATENTSCHRIFT

(11) **EP 1 165 905 B1**
(45) Veröffentlichungstag und Bekanntmachung des Hinweises auf die Patenterteilung: **27.10.2004**
(21) Anmeldenummer: 00909121.6
(22) Anmeldetag: 31.01.2000
(51) Int. Cl.: E04F 13/08, B65D 90/04

(54) **KUNSTSTOFFPLATTE, INSBESONDERE ZUM AUSKLEIDEN VON BETONBAUTEILEN**
SYNTHETIC PANEL, ESPECIALLY FOR LINING CONCRETE BUILDING COMPONENTS
PLAQUE EN MATIERE PLASTIQUE, NOTAMMENT POUR REVETIR DES PIECES EN BETON

(43) Veröffentlichungstag der Anmeldung: 02.01.2002
(73) Patentinhaber: Alois Gruber GmbH, 4540 Bad Hall (AT)
(72) Erfinder: LUEGHAMER, Albert, A-4522 Sierning (AT)
(74) Vertreter: Luderschmidt, Schüler & Partner GbR
(86) Internationale Anmeldenummer: PCT/EP2000/000729
(87) Internationale Veröffentlichungsnummer: WO 2001/057340

(56) Entgegenhaltungen:
- WO-A-96/16790
- US-A- 5 167 895
- US-A- 5 168 682
- US-A- 5 425 979

## Beschreibung

Die Erfindung bezieht sich auf eine Kunststoffplatte, insbesondere zum Auskleiden von Betonbauteilen, vorzugsweise aus thermoplastischem Kunststoff, mit auf mindestens einer Seite einstückig mit ihr ausgebildeten sich verspreizenden Flügelelementen, die in ihrem Fußbereich über Stützstege miteinander verbunden sind.

Noppenplatten aus Kunststoff finden insbesondere Anwendung im Betonbehälterbau, wenn es gilt, flüssigkeits- und auch gasdichte, chemikalienresistente Behälter zu erstellen. Die Kunststoffplatten bilden die Auskleidung solcher Behälter. Sie erbringen die Beständigkeit gegen die Chemikalien und Flüssigkeiten. Die mechanische Festigkeit der Gesamtkonstruktion wird im wesentlichen von der Betonkonstruktion erbracht. Schwierigkeiten bereitet in aller Regel die Verbindung der Kunststoffplatten mit der Betonkonstruktion, da die glatte Kunststoffplatte keine feste mechanische Verbindung mit dem Beton eingeht. Die Zuhilfenahme von Klebern führt zu keinen langfristig zufriedenstellenden Ergebnissen.

Aus diesem Grunde sind verschiedene Verankerungselemente mit Hinterschneidungen vorgeschlagen worden, die auf einer Seite der Kunststoffplatte angebracht und die bei der Herstellung des Behälters einbetoniert werden. Auf diese Weise wird die erwünschte feste Verbindung zwischen Kunststoffplatte und Betonunterkonstruktion zwar erreicht, die Anbringung der bekannten Verankerungselemente an den Kunststoffplatten ist jedoch vergleichsweise aufwendig, da sie nachträglich erfolgt und mehrere Arbeitsschritte benötigt.

Aus der EP 0 436 058 B1 ist eine Noppenplatte der infrage stehenden Art sowie ein Verfahren zu ihrer Herstellung bekannt, mit dessen Hilfe es möglich ist, Kunststoffplatten zum Auskleiden von Betonbauwerken mit einstückig an ihr vorgesehenen Noppen herzustellen. Die Noppen sind sich verspreizende Flügelelemente, die beim Auskleiden von Betonbauteilen oder Betonbauwerken mit der Kunststoffplatte einbetoniert werden. Diese Noppenplatten sind aufgrund der kontinuierlichen Herstellung mittels des in der genannten Patentschrift beschriebenen Verfahrens kontinuierlich und somit vergleichsweise preiswert herzustellen. Auch ist durch die gespreizt angeordneten Flügelelemente und der damit praktisch gegebenen Hinterschneidung eine sehr dauerhafte Befestigung der Kunststoffplattenauskleidung am Betonbauwerk gegeben.

Es hat sich indessen gezeigt, daß ein Bedarf an derartigen Noppenplatten besteht, die im Falle der Erdverlegung besondere Grundwasser-Druckfestigkeit aufweisen.

Die Aufgabe der Erfindung besteht somit darin, eine Kunststoffplatte der eingangs genannten Art, insbesondere zum Auskleiden von Betonbauteilen, zu schaffen, die Grundwasserdrücken im Bereich von ≥ 1,5 bar auch im Langzeitverhalten standhält. Diese Noppenplatte soll darüber hinaus weiterhin im Wege des preisgünstigen Kalandrierens herstellbar sein.

Diese Aufgabe der Erfindung ist dadurch gelöst, daß die Höhe der Stützstege mindestens 70%, vorzugsweise mindestens 80 % der Höhe der Flügelelemente beträgt, die in ihrem Fußbereich bogenförmige Übergänge zur Kunststoffplatte aufweisen.

Die erfindungsgemäße Ausbildung der Flügelelemente durch die besondere Gestaltung der Stützstege sowie der Fußbereiche eines jeden Flügelelementpaares wird die angestrebte erhöhte Langzeitfestigkeit der so gebildeten Noppen und ihrer Verankerung an der eigentlichen Kunststoffplatte erzielt. Langzeituntersuchungen haben gezeigt, daß die Dauer-Grundwasserdruckfestigkeit bei Auskleidung von Betonbauteilen oder Betonbauwerken bei 1,5 bis 6,0 bar liegt. Mit diesen herausragenden Werten ist die erfindungsgemäße Kunststoffplatte vor allem zum Auskleiden von erdverlegten Kanalrohrsystemen geeignet.

Weitere Einzelheiten, Merkmale und Vorteile der Erfindung ergeben sich aus der folgenden Beschreibung mehrerer bevorzugter Ausfiihmngsbeispiele sowie anhand der schematischen Zeichnung und der Patentansprüche. Es zeigen - jeweils in Teilansicht -
- Fig. 1: eine Seitenansicht einer ersten Ausführungsform der Erfindung;
- Fig. 1.1: eine Draufsicht des Gegenstandes der Fig. 1;
- Fig. 2 bis Fig. 7: gleichermaßen Seiten- und Draufsichten auf weitere Ausfühmngsbeispiele der erfindungsgemäßen Kunststoffplatte und
- Fig. 8: einen Schnitt nach Linie VIII-VIII der Fig. 6.

In der nachfolgenden Beschreibung sind gleiche Basisteile der erfindungsgemäßen Kunststoff- oder Noppenplatte 1 mit gleichen bzw. gleichartigen Bezugsziffern versehen sind, so daß nicht sämtliche Fig. im Detail beschrieben werden. Dies vorausgeschickt sei somit zunächst auf die Fig. 1 eingegangen. Sie zeigt die erfindungsgemäße Kunststoff- oder Noppenplatte 1 mit einer Basisplatte 5, auf der einstückig Noppen oder Flügelelementpaare 2 vorgesehen sind. Letztere bestehen aus jeweils zwei sich verspreizenden Flügelelementen 3, die über einen Stützsteg 4 miteinander verbunden sind. Flügelelemente 3, Stege 4 und Grundplatte 5 sind somit insgesamt einstückig. Wie erwähnt, werden sie im Wege des Extrusionskalandrierens hergestellt.

In der vorliegenden Zeichnung und ebenso in der Fig. 1 sind Maßangaben in mm sowie Gradangaben enthalten. Sie geben bevorzugte Werte der erfindungsgemäßen Noppenplatte 1 wieder. Zu den Stützstegen 4 ist auszuführen, daß sie mindestens 70%, vorzugsweise 80% und mehr der Höhe der Flügelelemente 3 aufweisen. Wie sich aus den Fig. gleichermaßen ergibt, gehen die Flügelelemente an ihrem Fuße in Form eines Bogens 6 in die Grundplatte 5 über. Dieser Übergang erfolgt vorzugsweise stetig. Hierdurch ergibt sich eine vergleichsweise breite Verbindungsfläche der Noppen 2 mit eben dieser Grundplatte 5 mit einer entsprechend verringerten Belastung der Zugbeanspruchung pro Flächeneinheit im Fußbereich der Noppen. Der Radius des Bogens 6 beträgt vorzugsweise etwa 50% der Dicke eines Flügelelementes in der Ansicht nach Fig. 1.

Wie die Zeichnungen zeigen, schließen die Flügelemente 3 einen Spreizwinkel ein, der im Regelfall 50 bis 60 Grad beträgt; vorzugsweise beträgt er 56 Grad.

Die Flügelemente 3 oder Noppen der Flügelelementpaare 2 gemäß Fig. 1 und Fig. 1.1 sind im wesentlichen über ihre Breite 7 gegeneinander versetzt, wie sich dies aus Fig. 1.1 ergibt. Dort ist ebenfalls ersichtlich, daß sie an ihren beiden zueinander angrenzenden Randbereichen über die Stege 4 miteinander verbunden sind.

Fig. 2 zeigt eine abgeänderte Ausführungsform des Gegenstands der Fig. 1. Die Flügelelemente 3 sind hier, wie Fig. 2.1 zeigt, breiter gegenüber den Flügelelementen der Fig. 1 ausgeführt. Hinsichtlich ihrer Dicke 8 sind sie gleich bemessen. Darüber hinaus sind sie im Gegensatz zur Fig. 1 nur geringfügig gegeneinander versetzt. Die Stege sind in etwa mittig zur Breite 7 angeordnet.

Die Ausführungsform der erfindungsgemäßen Noppenplatte 1 gemäß Fig. 3 und 3.1 unterscheidet sich von der gemäß den Fig. 1 und 2 im wesentlichen dadurch, daß die Flügelelemente 3 in ihrem oberen Bereich 3.1, der dem Fußbereich mit den Bögen 6 gegenüberliegt, nach außen abgeknickt sind und daß somit die oberen Bereiche 3.1 einen größeren Spreizwinkel einschließen als die eigentlichen Flügelelemente 3. Dies ergibt sich aus Fig. 3. Der Spreizwinkel der Flügelelemente 3 beträgt dort im Fußbereich wiederum 56 Grad; der des oberen Bereiches 3.1 der Flügelelemente 3 > 90 Grad.

Der vergrößerte Spreizwinkel im oberen Bereich 3.1 der Flügelelemente bewirkt eine verbesserte Haftung der Flügelelementpaare 2 insgesamt in der Betonunterkonstruktion.

Ansonsten sind die Flügelelemente 3 eines jeden Flügelelementpaares 2 in gleicher Weise angeordnet wie beim Ausführungsbeispiel gemäß Fig. 1, wie dies ein Vergleich der Fig. 3.1 und 1.1 zeigt.

Eine ähnliche Ausführungsform der erfindungsgemäßen Noppenplatte zeigt Fig. 4 mit Fig. 4.1. Die Flügelelemente 3 der einzelnen Flügelelementpaare 2 sind wiederum in ihren oberen Bereichen 3.1 nach außen weiter gespreizt als in dem Bereich, der bis zum oberen Ende des Stützsteges 4 reicht. Die Flügelelemente 3 sind vergleichsweise breit; vgl. Bezugsziffer 7. Sie sind fluchtend zueinander vorgesehen, also nicht zueinander versetzt. Die Stützstege 4 sind jeweils mittig bezüglich der Breite 7 der Flügelelemente vorgesehen.

Fig. 5 und 5.1 zeigen Flügelelementpaare mit mehreren Stützstegen 4 pro Flügelelementpaar 2. Im vorliegenden Fall handelt es sich um vier Stützstege 4, wobei die beiden äußeren Stützstege als Endstützstege 4.1 bezeichnet sind. Die Flügelelemente 3 sind wiederum fluchtend zueinander vorgesehen. Auf diese Weise stellen sich drei Vertiefungen 9 ein, die sich insofern vorteilhaft auswirken, als sich im Falle von Grundwasserdruck aus dem Betonbauwerk auf die Noppenplatte 1 ein gewisser zusätzlicher Grundwasserdruck dort aufbauen kann und somit zur Entlastung der Beanspruchung des Fußbereiches der Flügelelementpaare im Bereich der Bogen 6 beiträgt.

Diese Bedingung ist in Fig. 8 näher dargestellt. Ein Pfeil 10 repräsentiert den sich aufbauenden Grundwasserdruck innerhalb der Vertiefungen 9. In den Vertiefungen 9 ist aufgestautes Wasser gezeigt. Der die erfindungsgemäße Noppenplatte umgebende Beton ist mit 11 bezeichnet.

In Fig. 6 schließlich ist eine weitere Variante der erfindungsgemäßen Kunststoffplatte 1 dargestellt. Es handelt sich hierbei um Flügelelementpaare 2 mit einheitlichen Spreizwinkel. Die Flügelelemente 3 weisen unterschiedliche Breite auf. Zwei Stützelemente verbinden die Flügelelemente 3 miteinander. Die Außenkanten des Elementes 3 geringer Dicke sind mit dem gegenüberliegenden breiteren Flügelelement 3 verbunden, so daß sich die Vertiefung 9 über die Breite des Flügelelementes 3 geringerer Breite erstreckt. Das Flügelelement 3 größerer Breite ragt über diese Vertiefung 9 hinaus, wie dies Fig. 6.6 in der Draufsicht zeigt. Fig. 7 mit der Fig. 7.1 zeigen weitere mögliche Ausfiihrungsbeispiele der Erfindung, unabhängig davon, ob die Flügelelemente 3 in ihrem oberen Bereich 3.1 weiter gespreizt sind oder nicht mit diagonal angeordneten Stützstegen 4 zwischen versetzt zueinander angeordneten Flügelelementen 3; siehe 7.1. Es sind hierzu vier Noppenformen 3.2 bis 3.6 gezeigt. Die Stützstege 4 nehmen dabei in etwa die Breite 7 der Stützstege im Verbindungsbereich zwischen Stützsteg 4 und Flügelelement 3 ein. Zwischen den beiden Flügelelementen können die Stützstege 4 sich jedoch verjüngen bzw. in ihrer Dicke enger werden, wie dies in der Fig. 7.1 zeichnerisch dargestellt ist.

Als thermoplastischer Werkstoff für die erfindungsgemäße Kunststoffplatte 1, insbesondere PVC, PE, PP, PVDF und ECTFE infrage. Hergestellt werden kann die erfindungsgemäße Kunststoffplatte 1 insbesondere nach dem Verfahren, wie es in der EP 0 436 058 B1 beschrieben ist.

## Patentansprüche

1. Kunststoffplatte (1), insbesondere zum Auskleiden von Betonbauteilen, vorzugsweise aus thermoplastischem Kunststoff, mit auf mindestens einer Seite einstückig mit ihr ausgebildeten sich verspreizenden Flügelementen (3), die in ihrem Fußbereich über Stützstege (4) miteinander verbunden sind,
**dadurch gekennzeichnet, daß** die Höhe der Stützstege (4) mindestens 70%, vorzugsweise mindestens 80 % der Höhe der Flügelelemente (3) beträgt, die in ihrem Fußbereich bogenförmige Übergänge (6) zur Kunststoffplatte (1) aufweisen.

2. Kunststoffplatte nach Anspruch 1,
**dadurch gekennzeichnet, daß** der Radius des Übergangs etwa 50 % der Dicke eines Flügelelementes beträgt.

3. Kunststoffplatte nach Anspruch 1 oder 2,
**dadurch gekennzeichnet, daß** die Flügelelemente (3) an ihren freien Enden beginnend ab dem der Kunststoffplatte abgewandten Ende der Stützstege (4) einen größeren Spreizwinkel als im Bereich der Stützstege (4) einschließen.

4. Kunststoffplatte nach mindestens einem der vorstehenden Ansprüche,
**dadurch gekennzeichnet, daß** jeweils zwei Flügelemente (3) versetzt zueinander angeordnet und über mindestens einen Stützsteg (4) miteinander verbunden sind.

5. Kunststoffplatte nach Anspruch 4,
**dadurch gekennzeichnet, daß** die Flügelemente (3) eines Flügelelementpaares (2) praktisch über ihre gesamte Breite zueinander versetzt und in ihren aneinander angrenzenden Bereichen über einen Stützsteg (3) miteinander verbunden sind.

6. Kunststoffplatte nach mindestens einem der Ansprüche 1 bis 3,
**dadurch gekennzeichnet, daß** die Flügelelemente (3) eines Flügelelementpaares (2) fluchtend zueinander angeordnet sind und der jeweilige Stützsteg (4) symmetrisch zwischen den Flügelelemente vorgesehen ist.

7. Kunststoffplatte nach mindestens einem der vorstehenden Ansprüche,
**dadurch gekennzeichnet, daß** die Flügelementpaare (2) jeweils zwei Endstützstege (4.1) aufweisen.

8. Kunststoffplatte nach mindestens einem der vorstehenden Ansprüche,
**dadurch gekennzeichnet, daß** beiderseits der Flügelelementpaare (2) mit Flügelelementen (3) gleicher Breite je ein Endstützsteg (4. 1) vorgesehen ist.

9. Kunststoffplatte nach Anspruch 8,
**dadurch gekennzeichnet, daß** zwischen den Endstützstegen (4, 1) weitere Stützstege (4) vorhanden sind.

10. Kunststoffplatte nach mindestens einem der vorstehenden Ansprüche,
**dadurch gekennzeichnet, daß** die Flügelelemente (3)unterschiedliche Breite (7) haben und die Stützstege (4) sich von den Längsseiten des Flügelementes (3) geringerer Breite senkrecht zum Flügelelement (3) größerer Breite erstrecken.

11. Kunststoffplatte nach mindestens einem der vorstehenden Ansprüche,
**dadurch gekennzeichnet, daß** die versetzt zueinander angeordneten Flügelelemente (3) eines Flügelelementenpaares (2) über je einen Stützsteg (4) miteinander verbunden sind, der im wesentlichen die gleiche Breite wie die Flügelelemente (3) aufweist.

12. Kunststoffplatte nach mindestens einem der vorstehenden Ansprüche,
**dadurch gekennzeichnet, daß** die Breite (7) des Stützsteges (4) zwischen zwei Flügelelementen (3) geringer als im Bereich der Verbindung mit den Flügelelementen (3) ist (Fig. 7.1).

13. Kunststoffplatte nach mindestens einem der vorstehenden Ansprüche,
**dadurch gekennzeichnet, daß** die Flügelelemente rechteckigen, quadratischen oder mehreckigen Querschnitt aufweisen.

14. Kunststoffplatte nach Anspruch 13,
**dadurch gekennzeichnet, daß** die Flügelelemente gebrochene oder gerundete Kanten aufweisen.

15. Kunststoffplatte nach mindestens einem der Ansprüche 1 bis 12,
**dadurch gekennzeichnet, daß** die Flügelelemente runden, ovalen oder elliptischen Querschnitt aufweisen.

## Claims

1. A synthetic panel (1), in particular for lining concrete building components, preferably made from thermoplastic synthetic material, having on at least one side and constructed in one piece therewith spreading wing elements (3) which are connected to one another in their base region by way of supporting webs (4), **characterised in that** the height of the supporting webs (4) is at least 70%, preferably at least 80%, of the height of the wing elements (3), which have in their base region arcuate transitions (6) to the synthetic panel (1).

2. A synthetic panel according to Claim 1, **characterised in that** the radius of the transition is approximately 50% as large as the thickness of a wing element.

3. A synthetic panel according to Claim 1 or 2, **characterised in that** the wing elements (3) form a larger spreading angle at their free ends, beginning from the end of the supporting webs (4) remote from the synthetic panel, than in the region of the supporting webs (4).

4. A synthetic panel according to at least one of the preceding claims, **characterised in that** in each case two wing elements (3) are arranged offset from one another and are connected to one another by way of at least one supporting web (4).

5. A synthetic panel according to Claim 4, **characterised in that** the wing elements (3) of a pair (2) of wing elements are offset from one another over virtually their entire width and are connected to one another in their mutually adjoining regions by way of a supporting web (3).

6. A synthetic panel according to at least one of Claims 1 to 3, **characterised in that** the wing elements (3) of a pair (2) of wing elements are arranged to be flush with one another and the respective supporting web (4) is provided between the wing elements in a symmetrical arrangement.

7. A synthetic panel according to at least one of the preceding claims, **characterised in that** the pairs (2) of wing elements each have two end supporting webs (4.1).

8. A synthetic panel according to at least one of the preceding claims, **characterised in that** a respective end supporting web (4.1) is provided on either side of the pairs (2) of wing elements having wing elements (3) of the same width.

9. A synthetic panel according to Claim 8, **characterised in that** between the end supporting webs (4, 1) there are provided further supporting webs (4).

10. A synthetic panel according to at least one of the preceding claims, **characterised in that** the wing elements (3) have different widths (7) and the supporting webs (4) extend from the longitudinal sides of the wing element (3) of smaller width perpendicular to the wing element (3) of greater width.

11. A synthetic panel according to at least one of the preceding claims, **characterised in that** the wing elements (3), arranged offset from one another, of a pair (2) of wing elements are connected to one another by way of a respective supporting web (4) which has substantially the same width as the wing elements (3).

12. A synthetic panel according to at least one of the preceding claims, **characterised in that** the width (7) of the supporting web (4) is smaller between two wing elements (3) than in the region of connection to the wing elements (3) (Fig. 7.1).

13. A synthetic panel according to at least one of the preceding claims, **characterised in that** the wing elements have a rectangular, square or polygonal cross-section.

14. A synthetic panel according to Claim 13, **characterised in that** the wing elements have discontinuous or rounded edges.

15. A synthetic panel according to at least one of Claims 1 to 12, **characterised in that** the wing elements have a round, oval or elliptical cross-section.

## Revendications

1. Panneau stratifié (1), en particulier pour le revêtement d'éléments de construction en béton, de préférence constitué d'une matière synthétique thermoplastique, comprenant, sur au moins un côté, des éléments (3) en forme d'ailettes qui s'écartent, réalisés en une seule pièce avec le côté en question, lesdits éléments étant reliés les uns aux autres, dans leur zone de base, via des moulures de support (4), **caractérisé en ce que** la hauteur des moulures de support (4) représente au moins 70 %, de préférence au moins 80 % de la hauteur des éléments (3) en forme d'ailettes qui présentent, dans leur zone de base, des transitions de forme arquée (6) avec le panneau stratifié (1).

2. Panneau stratifié selon la revendication 1, **caractérisé en ce que** le rayon de la transition représente environ 50 % de l'épaisseur d'un élément en forme d'ailette.

3. Panneau stratifié selon la revendication 1 ou 2, **caractérisé en ce que** les éléments (3) en forme d'ailettes, à leurs extrémités libres, en commençant à partir de l'extrémité des moulures de support (4) se détournant du panneau stratifié, forment un angle d'écartement supérieur à celui que l'on obtient dans la zone des moulures de support (4).

4. Panneau stratifié selon au moins une des revendications précédentes, **caractérisé en ce que** respectivement deux éléments (3) en forme d'ailettes sont disposés en décalage réciproque et sont reliés l'un à l'autre via au moins une moulure de support (4).

5. Panneau stratifié selon la revendication 4, **caractérisé en ce que** les éléments (3) en forme d'ailettes d'une paire (2) d'éléments en forme d'ailettes manifestent un décalage réciproque pratiquement sur toute leur largeur et sont reliés l'un à l'autre, dans leurs zones respectivement. limitrophes, via une moulure de support (4).

6. Panneau stratifié selon au moins une des revendications 1 à 3, **caractérisé en ce que** les éléments (3) en forme d'ailettes d'une paire (2) d'éléments en forme d'ailettes sont disposés réciproquement à fleur et la moulure de support respective (4) est prévue en position symétrique entre les éléments en forme d'ailettes.

7. Panneau stratifié selon au moins une des revendications précédentes, **caractérisé en ce que** les paires (2) d'éléments en forme d'ailettes présentent respectivement deux moulures de support terminales (4.1).

8. Panneau stratifié selon au moins une des revendications précédentes, **caractérisé en ce que**, de part et d'autre des paires (2) d'éléments en forme d'ailettes comprenant des éléments (3) en forme d'ailettes de même largeur, on prévoit respectivement une moulure de support terminale (4.1).

9. Panneau stratifié selon la revendication 8, **caractérisé en ce que** des moulures de support supplémentaires (4) sont présentes entre les moulures de support terminales (4.1).

10. Panneau stratifié selon au moins une des revendications précédentes, **caractérisé en ce que** les éléments (3) en forme d'ailettes possèdent des largeurs différentes (7) et les moulures de support (4) s'étendent à partir des côtés longitudinaux de l'élément (3) en forme d'ailette, possédant une largeur inférieure, en position verticale, jusqu'à l'élément (3) en forme d'ailette, possédant une largeur supérieure.

11. Panneau stratifié selon au moins une des revendications précédentes, **caractérisé en ce que** les éléments (3) en forme d'ailettes disposés en décalage réciproque, d'une paire (2) d'éléments en forme d'ailettes, sont reliés l'un à l'autre via une moulure de support (4) qui présente essentiellement la même largeur que celle des éléments (3) en forme d'ailettes.

12. Panneau stratifié selon au moins une des revendications précédentes, **caractérisé en ce que** la largeur (7) de la moulure de support (4) entre deux éléments (3) en forme d'ailettes est inférieure à celle en vigueur dans la zone de la liaison avec les éléments (3) en forme d'ailettes (voir la figure 7.1).

13. Panneau stratifié selon au moins une des revendications précédentes, **caractérisé en ce que** les éléments en forme d'ailettes présentent une section transversale de forme rectangulaire, carrée ou polygonale.

14. Panneau stratifié selon la revendication 13, **caractérisé en ce que** les éléments en forme d'ailettes présentent des arêtes brisées ou arrondies.

15. Panneau stratifié selon au moins une des revendications 1 à 12, **caractérisé en ce que** les éléments en forme d'ailettes présentent une section transversale de forme ronde, ovale ou elliptique.
